# FASCICULE DE BREVET EUROPEEN

(11) **EP 0 930 806 B1**
(45) Date de publication et mention de la délivrance du brevet: **15.02.2006**
(21) Numéro de dépôt: 99400117.0
(22) Date de dépôt: 19.01.1999
(51) Int. Cl.: H05B 3/74, F24C 15/10

(54) **Plaque vitrocéramique comportant un relief de repérage tactile**
Glaskeramikkochplatte mit Erhebungen zur taktilen Orientierung
Glas-ceramic plate comprising arelief-patern for tactile locating tactile

(30) Priorité: 20.01.1998 FR 9800537
(43) Date de publication de la demande: 21.07.1999
(73) Titulaire: Eurokera S.N.C., 02405 Chateau-Thierry Cedex (FR)
(72) Inventeur: Vilato, Pablo, 75014 Paris (FR); Grassi, Michel, 77260 La Ferte sous Jouarre (FR)
(74) Mandataire: Breton, Jean-Claude

(56) Documents cités:
- DE-A- 3 600 109
- DE-A- 19 612 621
- FR-A- 2 680 937
- US-A- 3 313 919

## Description

L'invention concerne des plaques vitrocéramiques destinées à couvrir des éléments chauffants. Plus précisément, l'invention vise des plaques vitrocéramiques entrant dans la constitution de tables de cuisson. De telles tables de cuisson comportent notamment des éléments chauffants tels que des foyers radiants ou foyers halogènes, et des moyens de commande et de régulation permettant de faire varier leur puissance.

Pour de tels moyens de commande et de régulation, on emploie couramment des boutons fixés sur des axes traversant des trous pratiqués dans la plaque vitrocéramique. Cette solution ne donne pas entière satisfaction. En premier lieu, la confection de trous dans la plaque, dans des conditions préservant une résistance mécanique suffisante de celle-ci et limitant les défauts de fabrication et donc la proportion de produits à mettre au rebut, nécessite la mise en oeuvre de procédés complexes. D'autre part, cette forme de réalisation des moyens de commande ne permet pas un nettoyage parfait de la plaque, car quelle que soit l'étanchéité de l'interface bouton-plaque, le bord périphérique du bouton forme nécessairement une arête vive ou délimite une fente, qui ne manquent pas d'accrocher et éventuellement retenir les poussières, petites miettes...

Une solution consiste à remplacer les boutons de commande classiques par des touches sensitives, conformément à l'enseignement de la demande de brevet EP 0 443 924 A1. Le moyen de commande et de régulation pour un moyen de cuisson ou de maintien en température consiste notamment comme décrit dans ce document, en une paire de touches dont l'une sert à incrémenter la puissance délivrée au foyer associé à chaque contact du doigt de l'utilisateur sur cette touche, tandis que l'autre sert, à l'inverse, à diminuer pas à pas la puissance de ce même foyer. Selon une alternative, on peut prévoir une multiplicité de touches correspondant à des puissances de chauffage distinctes. Afin de préciser l'emplacement des touches et leurs affectations aux différents foyers, le document suggère de former, sur la surface supérieure de la plaque de verre, des repères sérigraphiés ou autrement dessinés. Il s'agit alors d'un repère essentiellement visuel ; en effet, bien que des motifs sérigraphiés soient en très légère excroissance (par exemple de 4 µm au plus) par rapport au plan de la plaque et en constituent un état de surface différencié, ils ne permettent pas un repérage uniquement tactile des moyens de commande et de la manière dont il convient de les utiliser, même par une personne exercée, non-voyante ou autre.

De plus, des repères sérigraphiés ne sont pas souhaitables eu égard au nettoyage de la plaque. Ils ont en effet tendance à retenir les poussières et à être progressivement détruits sous l'action abrasive du chiffon ou de l'éponge et par l'attaque chimique du produit de nettoyage.

Pour y remédier, la demande de brevet EP 0 464 323 A2 propose, pour marquer les contours des zones chauffantes sur une plaque vitrocéramique, de remplacer les motifs sérigraphiés par des bandes de stries parallèles creusées en surface de la plaque. Une telle marque présente l'avantage d'être quasiment indélébile et est conçue, notamment, pour ne pas être affectée par les glissements répétés, au-dessus d'elle, d'ustensiles divers (poêles, casseroles...). Elle permet un repérage visuel ; un repérage tactile, par exemple par un utilisateur non-voyant, n'est bien entendu pas décrit car il n'a pas de sens dans le cas d'une trop grande proximité des moyens de cuisson ou de maintien en température, du fait du risque qu'il comporte.

D'autres systèmes de touches ou de marquages sont également décrits dans les demandes de brevets FR 2 680 937 A, DE 36 00 109 A et US 3 313 919 A.

L'invention se donne donc pour tâche de mettre à disposition une plaque vitrocéramique dont la zone de commande des moyens de cuisson ou de maintien en température ne nécessite pas une étape supplémentaire complexe de transformation (confection de trous, façonnage...), mais assure un repérage aisé, en particulier tactile pour un utilisateur non-voyant, des moyens de commande.

En conséquence, l'invention a pour objet une plaque vitrocéramique comportant un ou plusieurs moyens de cuisson ou de maintien en température et un ou plusieurs moyens de commande associés. Plus précisément, l'invention consiste en ce que la plaque vitrocéramique présente un relief en bosses et/ou en creux de dimensions telles qu'il permet un repérage tactile d'une zone et/ou d'une fonction déterminées de la plaque, le relief se présentant sous forme de zones de cuisson ou de maintien en température à hauteurs différenciées et/ou de motifs géométriques à proximité immédiate ou en coïncidence avec des moyens de commande, tels que sensiblement linéaires continus ou discontinus, rectilignes ou courbés, et/ou d'un élément reliant l'un au moins des moyens de commande au moyen de cuisson ou de maintien en température qui lui est associé. Un relief conforme à l'invention est réalisable sans qu'il soit nécessaire de mettre en oeuvre une étape supplémentaire spécifique dans le processus de fabrication de la plaque vitrocéramique : tout au plus, doit-on adapter la géométrie du support ou des surfaces de moulage ou pressage auxquels la plaque doit se conformer et qui, d'ordinaire, étaient plans. D'autre part, la facilité d'un repérage tactile est aisément obtenue par un choix judicieux de la géométrie du relief. Un autre avantage, obtenu par surcroît grâce à l'invention, est le caractère quasi indestructible et indélébile du relief, en dépit des multiples agressions mécaniques et chimiques auxquelles il peut être soumis.

Afin de garantir un repérage tactile dans les meilleures Conditions, la hauteur du relief est au moins égale à 15 µm et, de préférence, à 0,2 mm, cette dernière valeur étant aisément atteinte de manière reproductible par des procédés classiques de moulage. Par « hauteur » du relief au sens de ce mode de réalisation, on entend sa dimension dans la direction perpendiculaire au plan de la plaque, c'est-à-dire de manière courante le dénivelé entre son point le plus haut et son point le plus bas. Cette hauteur n'excède avantageusement pas 50 mm ; une hauteur supérieure serait en effet inutile, voire gênante, pour des raisons d'ergonomie, d'encombrement et de difficulté du procédé de formation.

Selon un mode de réalisation particulièrement avantageux de l'invention, l'environnement du relief de repérage sur la plaque présente un état de surface essentiellement lisse, dont ledit relief constitue une variation continue. La zone de commande est alors exempte de stries, de lignes émaillées (sérigraphiées ...) et de toute arête vive en excroissance ou en creux, susceptibles d'être raccrochées et éventuellement ébréchées ou autrement affectées notamment par un ustensile de cuisine, ou de retenir la poussière de manière qu'elle ne puisse en être délogée que difficilement par nettoyage.

Au contraire, l'état de surface essentiellement lisse supprime le problème de l'abrasion progressive des motifs sérigraphiés, minimise le risque d'ébréchage consécutif à un choc mécanique et autorise des nettoyages parfaits de la zone de commande.

Un autre objet de l'invention consiste en un appareil de cuisson comportant une plaque vitrocéramique telle que décrite précédemment.

D'autre part, l'invention a également pour objet un procédé de fabrication de cette plaque vitrocéramique. Ce procédé comprend précisément une mise en forme de la plaque consistant en une opération d'effondrement, moulage ou pressage, avec utilisation d'un support ou de surfaces de moulage ou pressage ayant la géométrie désirée, notamment dans leur partie correspondant à la zone de commande de la plaque.

L'effondrement, le moulage ou le pressage peut être effectué à tout moment d'un procédé classique de fabrication d'une plaque vitrocéramique, pourvu que le matériau qui la constitue soit à une température suffisamment élevée pour en pernnettre la déformation plastique. Un tel procédé classique est décrit dans le brevet FR 2 657 079.

D'autres caractéristiques et avantages de l'invention apparaîtront dans la description qui suit d'un exemple de réalisation, s'appuyant sur les dessins annexés, dans lesquels :
- **la figure 1a** est une vue de dessus d'une plaque vitrocéramique selon l'invention,
- **la figure 1b** est une vue en coupe selon l'axe A-A de cette plaque,
- **la figure 1c** est une vue en coupe selon l'axe B-B de cette plaque,
- **les figures 2, 3 et 4** sont des représentations schématiques partielles en perspective d'exemples de réalisation distincts d'un relief selon l'invention.

En référence aux figures 1a, 1b et 1c, la plaque vitrocéramique 1, d'épaisseur et de matériau constitutif classiques et connus dans l'art antérieur, comporte quatre foyers de cuisson 2, 3, 4 et 5. Ces foyers sont indifféremment radiants, halogènes ou à induction. Rien ne s'opposerait cependant à ce que, contrairement à ce qui est représenté, l'un des foyers de cuisson soit constitué d'un brûleur à gaz installé dans une ouverture ménagée dans la plaque, comme décrit par exemple dans la demande de brevet EP 0 715 125 A1.

La plaque 1 est munie à la partie antérieure de sa surface supérieure d'un relief 6 en excroissance ayant la forme d'un segment transversal. Ce segment épouse, à des fins esthétiques mais aussi dans un souci d'utilisation rationnelle de la surface de la plaque, la légère courbure du bord antérieur de cette dernière. Il apparaît sur la figure 1c que le relief 6 est dépourvu d'arête vive. Le relief 6 permet un repérage sensitif de la zone de commande des foyers 2, 3, 4 et 5. Des touches sensitives 7, 8, 9 et 10 de commande et de régulation des foyers 2, respectivement 3, 4 et 5 sont disposées immédiatement devant et le long du relief 6, de gauche à droite sur la figure 1a, c'est-à-dire conformément à la disposition des foyers auxquels elles sont affectées. La forme sensiblement linéaire des touches 7, 8, 9, 10 et du relief 6 s'avère particulièrement bien adaptée en vue d'une sélection de puissance de chauffage, déterminée en fonction de la position du doigt sur la touche ou de la distance parcourue par le doigt sur la touche.

Le relief est donc ici positionné à proximité des moyens de commande 7, 8, 9 et 10 qui sont de plus délimités par un marquage sérigraphié sur la plaque.

Conformément à une variante préférée de l'invention, il serait également envisageable de supprimer ce marquage sérigraphié afin de conférer à la zone de commande un état de surface essentiellement lisse au sens indiqué ci-dessus. Un moyen permettant de s'affranchir du marquage sérigraphié consiste par exemple à conformer le relief 6 en éléments individualisables associés chacun à un moyen de commande au plus, notamment en éléments clairement identifiables affectés à chacun des foyers de cuisson pour en assurer la commande et la régulation.

Il est par exemple envisageable de créer des discontinuités dans le relief 6 tel que dessiné en annexe, en face des interstices séparant les touches sensitives 7 et 8, 8 et 9, 9 et 10. La commande d'un foyer se fait à l'emplacement de la touche sensitive appropriée, démunie de son repérage en lignes émaillées, plus précisément devant et à proximité immédiate de l'élément approprié du relief 6.

Selon un autre mode de réalisation, le relief 6 coïncide avec un ou plusieurs moyens de commande. On peut le conformer là encore en éléments individualisables, coïncidant par exemple tout simplement avec les touches sensitives 7, 8, 9 et 10 de la figure 1a, auquel cas le marquage sérigraphié devient superflu.

Toutes autres formes pratiques du relief 6 pour les moyens de commande sont envisageables. Commodément, on prévoit des éléments du relief positionnés les uns par rapport aux autres de la même manière que les différents foyers de cuisson ; ces éléments du relief servent à désigner le foyer de cuisson commandé. Pour sélectionner la puissance de chauffage, une disposition classique circulaire des puissances croissantes dans le sens des aiguilles d'une montre peut s'avérer commode. Chaque niveau de puissance peut être repéré par un chiffre en relief ou par un motif géométrique de taille corrélativement croissante. Par ailleurs, toutes autres formes géométriques telles que carrée, rectangulaire, triangulaire, circulaire, ovale, polygonale concave ou convexe, régulière ou non, en pente arrondie, quasi linéaire ou ponctuelle peuvent être employées dans la constitution du relief de repérage.

Au moment du formage du relief 6, une surélévation 11, englobant les foyers de cuisson 3 et 4, a été créée de la même manière. La surélévation 11 ne comporte aucune arête vive, et autorise donc un nettoyage aisé et parfait.

La création de surélévation répond à des préoccupations d'ordre esthétique, mais aussi pratique. Ainsi, selon une variante, une surélévation particulière de la plaque correspond à chacun des foyers de cuisson, toutes ces surélévations étant séparées les unes des autres par une partie de la surface supérieure de la plaque de hauteur moins élevée. En cas de fuite de liquide du récipient de cuisson, ce liquide s'écoule sur cette partie de hauteur moins élevée, évitant par conséquent la surface de plaque correspondant aux foyers de cuisson eux-mêmes, susceptible d'atteindre les températures maximales. On évite ainsi que le liquide échappé ne se transforme par échauffement en un dépôt solide et adhérent ; le nettoyage de la plaque est facilité. D'autre part, la surélévation de la zone 11 des foyers de cuisson postérieurs 3 et 4 minimise l'effort requis pour déposer des récipients de cuisson sur ces foyers ou, au contraire pour les en retirer, tout en les faisant passer au-dessus d'éventuels autres récipients disposés sur l'un des foyers antérieurs 2 et 5.

Par ailleurs, une partie au moins du relief 6 peut consister en un élément, non représenté, reliant l'un au moins des moyens de commande 7, 8, 9, 10 au moyen de cuisson ou de maintien en température 2, 3, 4, 5 qui lui est associé. Il peut s'agir d'un canal en creux dans la plaque ou d'une excroissance de forme équivalente. Un élément de forme identique à celui qui vient d'être décrit peut être lui-même un moyen de commande du type touche sensitive, la puissance de chauffage sélectionnée étant alors avantageusement proportionnelle à la longueur de canal ou d'excroissance de forme équivalente décrite par contact d'un doigt.

Une autre variante concerne le cas d'une plaque vitrocéramique modulaire, c'est-à-dire constituée d'un assemblage de parties élémentaires de formes quelconques identiques ou différentes (triangulaires, rectangulaires, carrées, en arcs de cercles...). Selon cette variante d'une réalisation particulièrement aisée, une partie du relief 6 est disposée entre les bords de parties élémentaires de la plaque voisines ; cette partie du relief 6 constitue ou comprend, le cas échéant, des touches sensitives de commande des foyers de cuisson.

La plaque 1 est encastrée de manière connue dans un plan de travail, dont apparaissent les bords antérieur 12 et postérieur 13.

Sur chacune des figures 2, 3 et 4 ont été représentés une plaque vitrocéramique 1, une touche sensitive de commande d'un ou plusieurs moyens de cuisson ou de maintien en température qui comporte une surface de commande en relief 6 et un élément capacitif 14.

Comme représenté à la figure 2, le relief 6 est formé par la partie émergente d'un insert logé dans un évidement traversant de part en part une zone périphérique de la plaque 1. Selon un autre mode de réalisation, l'insert pourrait être positionné entre les bords voisins de deux modules élémentaires constituant la plaque. L'insert est métallique, en matière plastique ou, de préférence, en un matériau verrier tel que vitrocéramique. Il est, éventuellement, solidarisé à la plaque 1, selon le matériau qui le constitue, par collage, soudage de matériau verrier, etc.

Des motifs sérigraphiés 17 sont des repères de niveaux de puissance sélectionnés.

Selon la variante de la figure 3, le relief 6 est constitué d'un élément simplement rapporté sur la plaque 1. Cet élément est réalisé dans le même groupe de matériaux que ceux de l'insert mentionné précédemment ; il est solidarisé à la plaque 1.

Conformément à un autre mode de réalisation représenté à la figure 4, le relief 6 est formé dans le matériau constitutif de la plaque vitrocéramique 1 lui-même, notamment par effondrement, moulage ou pressage comme évoqué ci-dessus.

Par conséquent, la plaque vitrocéramique de l'invention facilite le maintien d'une propreté parfaite ; le moyen de repérage des moyens de commande, constitué d'un relief dans le matériau de la plaque ou dans un autre matériau, offre une résistance optimale aux agressions mécaniques et chimiques. Sa formation ne présente aucune difficulté, mais s'intègre dans le procédé classique de fabrication des plaques vitrocéramiques, sans occasionner d'investissements supplémentaires. Toutes opérations de commandes et manipulations relatives à cette plaque sont rendues possibles en l'absence de toute approche visuelle, grâce au concept de repérage tactile intégral mis en oeuvre.

## Revendications

1. Plaque vitrocéramique (1) comportant un ou plusieurs moyens de cuisson ou de maintien en température (2, 3, 4, 5) associés à un ou plusieurs moyens de commande (7, 8, 9, 10), ladite plaque présentant un relief (6) en bosses et/ou en creux de dimensions telles qu'il permet un repérage tactile d'une zone et/ou d'une fonction déterminées de la plaque (1) **caractérisée en ce que** le relief (6) se présente sous forme de zones (11) de cuisson ou de maintien en température à hauteurs différenciées et/ou de motifs géométriques à proximité immédiate ou en coïncidence avec des moyens de commande (7, 8, 9, 10), tels que sensiblement linéaires continus ou discontinus, rectilignes ou courbés, et/ou d'un élément reliant l'un au moins des moyens de commande (7, 8, 9, 10) au moyen de cuisson ou de maintien en température (2, 3, 4, 5) qui lui est associé.

2. Plaque vitrocéramique (1) selon la revendication 1, **caractérisée en ce que** la hauteur du relief (6) est au moins égale à 15 µm.

3. Plaque vitrocéramique (1) selon la revendication 2, **caractérisée en ce que** la hauteur du relief (6) est au moins égale à 0,2 mm.

4. Plaque vitrocéramique (1) selon l'une des revendications 1 à 3, **caractérisée en ce que** la hauteur du relief (6) est inférieure à 50 mm.

5. Plaque vitrocéramique (1) selon l'une des revendications 1 à 4, **caractérisée en ce que** l'environnement du relief (6) sur la plaque (1) présente un état de surface essentiellement lisse, dont le relief (6) constitue une variation continue.

6. Plaque vitrocéramique (1) selon l'une des revendications 1 à 5, **caractérisée en ce que** le relief (6) est formé dans le matériau constitutif de la plaque vitrocéramique (1) lui-même.

7. Plaque vitrocéramique (1) selon l'une des revendications 1 à 5, **caractérisée en ce que** le relief (6) est formé par apport d'un élément approprié sur la plaque (1).

8. Plaque vitrocéramique (1) selon l'une des revendications 1 à 7, **caractérisée en ce qu'**au moins un moyen de commande (7, 8, 9, 10) consiste en une touche sensitive.

9. Appareil de cuisson comportant une plaque vitrocéramique (1) selon l'une des revendications 1 à 8.

10. Procédé de fabrication d'une plaque vitrocéramique (1) selon l'une des revendications 1 à 8, **caractérisé en ce qu'**il comprend une mise en forme qui consiste en une opération d'effondrement, moulage ou pressage du matériau constitutif de la plaque (1), à l'aide d'un support ou de surfaces de moulage ou pressage ayant la géométrie désirée.

## Patentansprüche

1. Glaskeramikplatte (1), die ein oder mehrere Mittel (2, 3, 4, 5) zum Kochen oder Auf-Temperatur-Halten, die mit einem oder mehreren Bedienungsmitteln (7, 8, 9, 10) verbunden sind, umfasst und ein Relief (6) aus Erhebungen und/oder Vertiefungen aufweist, dessen Abmessungen derart sind, dass es die taktile Erkennung einer bestimmten Zone und/oder Funktion der Platte (1) erlaubt, **dadurch gekennzeichnet, dass** das Relief (6) in Form von Zonen (11) zum Kochen oder Auf-Temperatur-Halten mit differenzierten Höhen und/oder geometrischen Mustern in unmittelbarer Nähe oder in Übereinstimmung mit den Bedienungsmitteln (7, 8, 9, 10), die im Wesentlichen gegebenenfalls diskontinuierlich gerade oder gekrümmt linear sind, und/oder einem Element, das mindestens eines der Bedienungsmittel (7, 8, 9, 10) mit dem ihm zugeordneten Mittel zum Kochen oder Auf-Temperatur-Halten (2, 3, 4, 5) verbindet, vorliegt.

2. Glaskeramikplatte (1) nach Anspruch 1, **dadurch gekennzeichnet, dass** die Höhe des Reliefs (6) mindestens 15 µm beträgt.

3. Glaskeramikplatte (1) nach Anspruch 2, **dadurch gekennzeichnet, dass** die Höhe des Reliefs (6) mindestens 0,2 mm beträgt.

4. Glaskeramikplatte (1) nach einem der Ansprüche 1 bis 3, **dadurch gekennzeichnet, dass** die Höhe des Reliefs (6) weniger als 50 mm beträgt.

5. Glaskeramikplatte (1) nach einem der Ansprüche 1 bis 4, **dadurch gekennzeichnet, dass** die Umgebung des Reliefs (6) auf der Platte (1) einen im Wesentlichen glatten Oberflächenzustand besitzt, wovon das Relief (6) eine kontinuierliche Veränderung bildet.

6. Glaskeramikplatte (1) nach einem der Ansprüche 1 bis 5, **dadurch gekennzeichnet, dass** das Relief (6) aus dem Material, aus welchem auch die Glaskeramikplatte (1) besteht, gebildet ist.

7. Glaskeramikplatte (1) nach einem der Ansprüche 1 bis 5, **dadurch gekennzeichnet, dass** das Relief (6) durch den Zusatz eines geeigneten Elements zur Platte (1) gebildet ist.

8. Glaskeramikplatte (1) nach einem der Ansprüche 1 bis 7, **dadurch gekennzeichnet, dass** mindestens eines der Bedienungsmittel (7, 8, 9, 10) eine berührungsempfindliche Taste ist.

9. Kochgerät, das eine Glaskeramikplatte (1) nach einem der Ansprüche 1 bis 8 umfasst.

10. Verfahren zur Herstellung einer Glaskeramikplatte (1) nach einem der Ansprüche 1 bis 8, **dadurch gekennzeichnet, dass** es eine Formgebungsstufe umfasst, die im Einsinken-Lassen, Formen oder Pressen des die Platte (1) bildenden Materials mittels eines Formgebungs- bzw. Pressträgers oder -flächen mit der gewünschten Geometrie besteht.

## Claims

1. Glass-ceramic plate (1) comprising one or more means of cooking or of keeping at temperature (2, 3, 4, 5) associated with one or more control means (7, 8, 9, 10), the said plate having a relief (6) with bosses and/or with recesses of dimensions such that it allows a tactile identification of a determined zone and/or of a determined function of the plate (1), **characterized in that** the relief (6) is presented in the form of zones (11) of cooking or of keeping at temperature with differentiated heights and/or of geometric patterns immediately adjacent to or coinciding with control means (7, 8, 9, 10), such as substantially continuous or discontinuous linear, rectilinear or curved patterns, and/or of an element connecting at least one of the control means (7, 8, 9, 10) to the means of cooking or of keeping at temperature (2, 3, 4, 5) that is associated therewith.

2. Glass-ceramic plate (1) according to Claim 1, **characterized in that** the height of the relief (6) is at least equal to 15 µm.

3. Glass-ceramic plate (1) according to Claim 2, **characterized in that** the height of the relief (6) is at least equal to 0.2 mm.

4. Glass-ceramic plate (1) according to one of Claims 1 to 3, **characterized in that** the height of the relief (6) is less than 50 mm.

5. Glass-ceramic plate (1) according to one of Claims 1 to 4, **characterized in that** the environment of the relief (6) on the plate (1) has an essentially smooth surface state, whose relief (6) constitutes a continuous variation.

6. Glass-ceramic plate (1) according to one of Claims 1 to 5, **characterized in that** the relief (6) is formed in the material constituting the glass-ceramic plate (1) itself.

7. Glass-ceramic plate (1) according to one of Claims 1 to 5, **characterized in that** the relief (6) is formed by the addition of an appropriate element on the plate (1).

8. Glass-ceramic plate (1) according to one of Claims 1 to 7, **characterized in that** at least one control means (7, 8, 9, 10) consists in a sensor pad.

9. Cooking device comprising a glass-ceramic plate (1) according to one of Claims 1 to 8.

10. Method of producing a glass-ceramic plate (1) according to one of Claims 1 to 8, **characterized in that** it comprises a forming which consists in an operation of settling, moulding or pressing the material constituting the plate (1), with the aid of a moulding or pressing medium or surfaces having the desired geometry.
